# EUROPÄISCHE PATENTSCHRIFT

(11) **EP 0 158 995 B1**
(45) Veröffentlichungstag und Bekanntmachung des Hinweises auf die Patenterteilung: **05.09.1990**
(21) Anmeldenummer: 85104489.1
(22) Anmeldetag: 12.04.1985
(51) Int. Cl.: H01H 15/14

(54) **Spannungszuführung**
Tension supply
Connection de tension

(30) Priorität: 14.04.1984 DE 3414211
(43) Veröffentlichungstag der Anmeldung: 23.10.1985
(73) Patentinhaber: VDO Adolf Schindling AG, D-60487 Frankfurt (DE)
(72) Erfinder: Sausner, Andreas, D-6000 Frankfurt/M. (DE); Ruschek, Gerhard, D-6234 Hattersheim 1 (DE)
(74) Vertreter: Klein, Thomas, Dipl.-Ing. (FH)

(56) Entgegenhaltungen:
- EP-A- 0 029 366
- FR-A- 2 500 680
- US-A- 2 421 084
- US-A- 3 348 011

## Beschreibung

Die Erfindung bezieht sich auf eine Spannungszuführung für einen ein Stellglied bis gegen zumindest einen Anschlag bewegenden Stellmotor, welche einen Schleifer mit zwei Schleifkontakten hat, von denen jeder auf einer mit einer Spannungsquelle verbundenen Leiterbahn gleitet und über die die Spannungsversorgung des Stellmotors erfolgt, und bei der der Schleifer zum Abschalten des Stellmotors mit zumindest einem Schleifkontakt über zumindest ein Ende der Leiterbahnen hinaus verschiebbar ist.

Spannungszuführungen dieser Art sind beispielsweise für Geschwindigkeitsregeleinrichtungen in Kraftfahrzeugen gebräuchlich. Bei solchen Geschwindigkeitsregeleinrichtungen steuert ein Stellmotor auf Grund von Stellbefehlen die Stellung der Drosselklappe im Luftansaugstutzen des Kraftfahrzeugs. Die beiden Endstellungen einer solchen Drosselklappe sind durch Anschläge festgelegt. Es ist einerseits erforderlich, daß die Drosselklappe möglichst genau in ihre Endstellungen gelangt, andererseits muß der Stellmotor jedoch in Endstellung exakt abschalten, weil es sonst zu einer Beschädigung der Übertragungsglieder kommen würde.

Auch bei zahlreichen anderen Anwendungsfällen ist das exakte Erreichen von Endstellungen wichtig. Wegen der Toleranzen bei den Stellgliedern, den Übertragungsgliedern und der Regelelektronik ist es erforderlich, eine Justiereinrichtung vorzusehen, an der man nach dem Zusammenbau aller Komponenten einen Funktionsabgleich vornehmen kann. Solche Justagearbeiten sind zwangsläufig zeitaufwendig und können erst am Schluß des Montagevorgangs vorgenommen werden, was unerwünscht ist.

Bei manchen Stellgliedern legt man die Endlagen auch durch Endschalter fest. Diese müssen jedoch sehr genau positioniert werden, so daß ebenfalls Justagearbeit notwendig ist. Hinzu kommt der Aufwand für die Verdrahtung der Endschalter.

Aus der US-A-33 48 011 ist ein sich selbst justierender Schalter bekannt, bei dem zumindest eine Kontaktzunge mittels eines Mitnehmers, der von einem auch einen Schleifer bewegenden Antrieb mitgenommen wird, auf einer Kreisbahn verschiebbar ist.

Aus der EP-A-0 029 366 ist eine als beweglicher Kontakt eines Schalters benutzte Leiterbahn entnehmbar, die mittels eines Mitnehmers ebenfalls auf einer Kreisbahn verschiebbar ist.

Der Erfindung liegt die Aufgabe zugrunde, eine Spannungszuführung für einen Stellmotor derart zu gestalten, daß zumindest eine Endlage mit möglichst geringem Justageaufwand exakt erreichbar ist.

Diese Aufgabe wird erfindungsgemäß dadurch gelöst, daß zumindest eine Leiterbahn in Längsrichtung verschiebbar ausgebildet ist und daß in einem geringen Abstand von der Leiterbahn ein Mitnehmer vorgesehen ist, durch welchen die Leiterbahn vom Schleifer mitgenommen wird, sobald der Schleifkontakt sich außerhalb der Leiterbahn befindet.

Bei einer Spannungszuführung gemäß der Erfindung kommt es zu einer Selbstjustage des Stellmotors, wenn man von Hand das Stellglied bis gegen einen Anschlag bewegt, weil die Spannungszuführung dabei entsprechend der Verschiebung des Schleifers mit verschoben wird. Dadurch wird die Endstellung auf sehr einfache Weise festgelegt und es kommt bei Erreichen der Endstellung zuverlässig zu einem Ausschalten des Stellmotors.

Für zahlreiche Anwendungsfälle ist es vorteilhaft, wenn beide Leiterbahnen verschiebbar ausgebildet sind und je einen Mitnehmer haben. Eine solche Selbstjustage zweier Endlagen ist beispielsweise bei Stellgliedern für Geschwindigkeitsregelanlagen in Kraftfahrzeugen sinnvoll.

Nach Erreichen einer Endlage kann der Stellmotor auf einfache Weise in umgekehrter Drehrichtung anlaufen, wenn beide Spannungspfade über die Schleifkontakte jeweils eine Überbrückungsleitung mit einer Diode aufweisen, wobei jede dieser Dioden mit gleicher Elektrode an die jeweilige Leiterbahn angeschlossen ist.

Konstruktiv günstig ist es, wenn zwischen den verschiebbaren Leiterbahnen zwei mit dem Stellmotor verbundene, feste Leiterbahnen vorgesehen sind und die Schleifkontakte des Schleifers jeweils mit einem auf einer festen Leiterbahn gleitenden, weiteren Schleifkontakt verbunden sind.

Die Erfindung läßt zahlreiche Ausführungsformen zu. Zur Verdeutlichung des Grundprinzips ist eine davon stark schematisch in der Zeichnung dargestellt und wird nachfolgend beschrieben. Diese zeigt einen Stellmotor mit der erfindungsgemäßen Spannungszuführung.

Von zwei Klemmen 1, 2 führt jeweils eine Leitung 3, 4 zu einer Leiterbahn 5, 6. Beide Leiterbahnen 5, 6 sind in Längsrichtung verschieblich ausgebildet. Parallel zu den verschieblichen Leiterbahnen 5, 6 ist jeweils eine ortsfeste Leiterbahn 7, 8 angeordnet. Über diese ortsfesten Leiterbahnen 7, 8 wird ein Stellmotor 9 mit Spannung versorgt.

Ein Schleifer 10 ist verschieblich auf den Leiterbahnen 5-8 angeordnet. Dieser Schleifer 10 besitzt vier Schleifkontakte 11, 14, von denen der Schleifkontakt 11 auf der Leiterbahn 5, der Schleifkontakt 12 auf der Leiterbahn 7, der Schleifkontakt 13 auf der Leiterbahn 8 und der Schleifkontakt 14 auf der Leiterbahn 6 schleifen. Die beiden äußeren Schleifkontakte 11, 12 bzw. 13,14 sind jeweils elektrisch miteinander verbunden.

Am linken Ende der in der Zeichnung gesehen oberen, verschieblichen Leiterbahn 5 ist im geringen Abstand von der Leiterbahn ein Mitnehmer 15 vorgesehen, gegen den der Schleifer 10 zu gelangen vermag, wenn der Schleifkontakt 11 die Leiterbahn 5 verlassen hat und auf einen elektrisch nicht mit der Leiterbahn 5 verbundenen Sicherheitskontakt 16 gelangt ist, wobei kein Abgriff von der Leiterbahn erfolgen kann.

An der anderen beweglichen Leiterbahn 6 ist am rechten Ende ein entsprechender Mitnehmer 17 vorgesehen, gegen den der Schleifer 10 in seiner anderen Endstellung zu gelangen vermag, wenn sich der Schleifkontakt 14 auf einem Sicherheitskontakt 18 befindet. Dabei erfolgt ebenfalls kein Abgriff von der Leiterbahn.

Wichtig ist noch, daß die beiden ortsfesten Leiterbahnen 7, 8 mittels einer Überbrückungsleitung 19, 20 mit den Klemmen 1 und 2 verbunden sind. In diesen Überbrückungsleitungen 19, 20 ist jeweils eine Diode 21, 22 angeordnet, wobei beide .Dioden in Richtung des Stellmotors 9 sperren.

Vor der Justage eines Stellgliedes werden die verschieblichen Leiterbahnen 5, bei einer mittleren Stellung des Schleifers 10 in eine solche Position geschoben, in der die beiden Mitnehmer 15, 17 sich relativ nahe am Schleifer 10 befinden. Dann bewegt man von Hand das nicht dargestellte Stellglied bis in eine seiner Endstellungen. Der Schleifer 10, welcher mit dem Stellglied gekoppelt ist, verschiebt sich dabei ebenfalls, beispielsweise in der Zeichnung gesehen nach links. Dadurch wird nach Berühren des Mitnehmers 15 durch den Schleifer 10 die Leiterbahn 5 nach links verschoben. Anschließend verschiebt man das Stellglied in seine andere Endstellung, wodurch die zweite Leiterbahn 6 entsprechend in der Zeichnung gesehen nach rechts verschoben wird. Auf diese Weise ist sichergestellt, daß in den beiden Endstellungen die Schleifkontakte 11, 14 die Leiterbahnen 5, 6 verlassen haben und der Stellmotor 9 dadurch abgeschaltet wird.

Die Spannungsversorgung des Stellmotors 9 geschieht folgendermaßen. Legt man beispielsweise an der Klemme 1 positive Spannung an, dann fließt Strom über die Leitung 3, der Leiterbahn 5, den Schleifkontakten 11, 12 und der Leiterbahn 7 zum Stellmotor 9. Von dort fließt der Strom zur Leiterbahn 8 und anschliessend sowohl über die Überbrückungsleitung 20 als auch über die Schleifkontakte 13, 14, der Leiterbahn 6 und der Leitung 4 zur Klemme 2. Der Stellmotor 9 dreht sich daher in einem Drehsinn und verschiebt das nicht dargestellte Stellglied und damit gleichzeitig den Schleifer 10, beispielsweise in der Zeichnung gesehen nach links. Sobald der Bereich des Sicherheitskontakts 16 erreicht ist, wird die Stromzufuhr unterbrochen, so daß der Stellmotor 9 stillsteht.

Polt man anschließend die Klemmen 1 und 2 um, so vermag der Stellmotor 9 in umgekehrtem Drehsinn zu laufen, so daß der Schleifer 10 sich in der Zeichnung gesehen nach rechts bewegen kann, bis er mit seinem Schleifkontakt 14 in den Bereich des Sicherheitskontakts 18 gelangt und wieder stillsteht. Der Stellmotor 9 kann aus den Endstellungen des Schleifers 10 nur durch Drehrichtungsumkehr bewegt werden.

## Patentansprüche

1. Spannungszuführung für einen ein Stellglied bis gegen zumindest einen Anschlag bewegenden Stellmotor (9), welche einen Schleifer (10) mit zwei Schleifkontakten (11, 14) hat, von denen jeder auf einer mit einer Spannungsquelle verbundenen Leiterbahn (5, 6) gleitet und über die die Spannungsversorgung des Stellmotors (9) erfolgt, und bei der der Schleifer (10) zum Abschalten des Ste!Imotors (9) mit zumindest einem Schleifkontakt (11, 14) über zumindest ein Ende der Leiterbahnen (5, 6) hinaus verschiebbar ist, dadurch gekennzeichnet, daß zumindest eine Leiterbahn (5, 6) in Längsrichtung verschiebbar ausgebildet ist und daß in geringem Abstand von der Leiterbahn (5, 6) ein Mitnehmer (15, 17) vorgesehen ist, durch welchen die Leiterbahn (5, 6) vom Schleifer (10) mitgenommen wird, sobald der Schleifkontakt (11, 14) sich außerhalb der Leiterbahn (5, 6) befindet.

2. Spannungszuführung nach Anspruch 1, dadurch gekennzeichnet. daß beide Leiterbahnen (5, 6) verschiebbar ausgebildet sind und je einen Mitnehmer (15, 17) haben.

3. Spannungszuführung nach Anspruch 2, dadurch gekennzeichnet, daß beide Spannungspfade über die Schleifkontakte (11, 14) jeweils eine Überbrückungsleitung (19, 20) mit einer Diode (21, 22) aufweisen, wobei jede dieser Dioden (21, 22) mit der gleichen Elektrode an die jeweilige Leiterbahn (5, 6) angeschlossen ist.

4. Spannungszuführung nach Anspruch 1 oder einem der folgenden, dadurch gekennzeichnet. daß zwischen den verschiebbaren Leiterbahnen (5, 6) zwei mit dem Stellmotor (9) verbundene, feste Leiterbahnen (7, 8) vorgesehen sind und die Schleifkontakte (11, 14) des Schleifers (10) jeweils mit einem auf einer festen Leiterbahn (7, 8) gleitenden, weiteren Schleifkontakt (12, 13) verbunden sind.

## Revendications

1. Connexion de tension destinée à un servomoteur (9) déplaçant un organe de réglage jusqu'à une butée au moins, qui comporte un curseur (10) avec deux contacts glissants (11, 14) qui glissent chacun sur un trajet conducteur (5, 6) relié à une source de tension et au moyen desquels s'effectue l'alimentation en tension du servomoteur (9), et sur laquelle le curseur (10) peut être, pour arrêter le servomoteur (9), déplacé au moins au-delà d'une extrémité des trajets conducteurs (5, 6) avec au moins un contact glissant (11, 14), connexion caractérisée en ce qu' au moins un trajet conducteur (5, 6) est réalisé déplaçable en direction longitudinale et en ce qu'il est prévu, à peu de distance du trajet conducteur (5, 6), un élément (15,17) d'entraînement au moyen duquel le trajet conducteur (5, 6) est entraîné par le curseur (10), dès que le contact glissant (11, 14) se trouve en dehors du trajet conducteur (5, 6).

2. Connexion de tension selon la revendication 1, caractérisée en ce que les deux trajets conducteurs (5, 6) sont déplaçables et comportent chacun un élément (15, 17) d'entraînement.

3. Connexion de tension selon la revendication 2, caractérisée en ce que les deux chemins de tension présentent respectivement, au moyen des contacts glissants (11, 14), une ligne de pontage (19, 20) avec une diode (21, 22), chacune de ces diodes (21, 22) étant connectée par la même électrode au trajet conducteur (5, 6) correspondant.

4. Connexion de tension selon la revendication 1 ou l'une des suivantes, caractérisée en ce qu'il est prévu entre les trajets conducteurs (5, 6) mobiles, deux trajets conducteurs (7, 8) fixes, reliés au servomoteur (9), et en ce que les contacts glissants (11, 14) du curseur (10), sont respectivement reliés à un autre contact glissant (12, 13), qui glisse pour sa part sur un trajet conducteur (7, 8) fixe.

## Claims

1. Voltage feeder for a positioning motor (9) moving a regulating element to against at least one stop, which feeder has a slider (10) with two sliding contacts (11, 14) each of which slides on a contact track (5, 6) connected to a voltage source, and by means of which feeder the supplying of voltage to the positioning motor (9) is effected, and wherein, for switching off the positioning motor (9), the slider (10) is adapted to be displaced with at least one sliding contact (11, 14) beyond at least one end of the contact tracks (5, 6), characterised in that at least one contact track (5, 6) is made displaceable in the longitudinal direction, and that at a small spacing from the contact track (5, 6) there is provided an entrainment element (15, 17) whereby the contact track (5, 6) is entrained by the slider (10) as soon as the sliding contact (11, 14) is situated outside the contact track (5, 6).

2. Voltage feeder according to claim 1, characterised in that both contact tracks (5, 6) are made displaceable and each have an entrainment element (15, 17)

3. Voltage feeder according to claim 2, characterised in that the two voltage paths through the sliding contacts (11-14) each have a bridging line (19,20) including a diode (21, 22), each of these diodes (21, 22) being connected with the same electrode to the respective contact track (5, 6).

4. Voltage feeder according to claim 1 or one of the following claims, characterised in that two stationary contact tracks (7, 8) connected to the positioning motor (9) are provided between the displaceable contact tracks (5, 6), and the sliding contacts (11, 14) of the slider (10) are connected each to a further sliding contact (12, 13) sliding on a stationary contact track (7, 8).
